# DEMANDE DE BREVET EUROPEEN

(11) **EP 2 453 088 A1**
(43) Date de publication de la demande: **16.05.2012**
(21) Numéro de dépôt: 11188425.0
(22) Date de dépôt: 09.11.2011
(51) Int. Cl.: E05D 15/06

(54) **Porte coulissante comportant une pièce de support de rail**

(30) Priorité: 12.11.2010 FR 1059337
(71) Demandeur: SAINT-GOBAIN SEVA, 71105 Chalon-sur-Saône (FR)
(72) Inventeur: Diniel, Jean-Louis, 71880 CHATENOY-LE-ROYAL (FR)
(74) Mandataire: Jamet, Vincent

(57) **Abrégé**

L'invention se rapporte à une porte (1) comportant au moins un ouvrant (2) coulissant grâce à au moins un chariot (3, 3') mobile en translation sur un rail (4), ledit ouvrant étant escamotable à l'intérieur d'une cloison (5), ledit rail étant fixé au-dessus de l'ouvrant (2) à un encadrement (6), ledit rail (3) étant fixé à l'encadrement d'une manière amovible au moins à une extrémité distale par une pièce d'accrochage (7).

## Description

La présente invention se rapporte au domaine des portes coulissantes et en particulier aux portes coulissantes utilisant un rail.

Elle concerne plus particulièrement une porte comportant au moins un ouvrant coulissant grâce à au moins un chariot mobile en translation sur un rail, ledit ouvrant étant escamotable à l'intérieur d'une cloison, ledit rail étant fixé au-dessus de l'ouvrant à un encadrement.

Il est connu dans l'art antérieur de prévoir des trappes d'accès au rail, mais cela n'est pas pratique et influe d'une manière négative l'esthétique de la porte.

La présente invention propose une solution pour permettre d'accéder au rail pour l'entretien, voire pour le changer, d'une manière simple, rapide et efficace, sans réaliser de trappe dans les cloisons et sans abimer les cloisons.

L'art antérieur connaît en particulier de la demande de brevet européen N° EP 2 169 169 une solution répondant partiellement à cette problématique : le dispositif proposé est muni à son extrémité distale (celle la plus éloignée de la baie) de roulette qui roulent sur un rail, non numéroté dans ce document, qui a été préalablement fixé en partie haute de la porte, sur toute sa largeur (baie et cloison cachant l'ouvrant en position porte ouverte).

Ce dispositif n'est pas complètement satisfaisant car ce rail est onéreux (vue sa longueur) et la fixation de ce rail est complexe et rajoute un coût non négligeable au coût du montage.

La présente invention propose de ne pas fixer l'extrémité distale du rail (celle la plus éloignée de la baie), mais seulement de la faire reposer sur une pièce d'accrochage, simple, peu onéreuse à fabriquer et facile à installer.

La présente invention consiste ainsi dans son acception la plus large en une porte selon la revendication 1 et à un module de guidage selon la revendication 9, pour une porte selon l'invention et comportant au moins un rail et un chariot, ainsi qu'éventuellement un moteur. Les revendications dépendantes définissent des variantes avantageuses de l'invention.

La porte selon l'invention comporte ainsi au moins un ouvrant coulissant grâce à au moins un chariot mobile en translation sur un rail, ledit ouvrant étant escamotable à l'intérieur d'une cloison, ledit rail étant fixé au-dessus de l'ouvrant à un encadrement, ledit rail étant fixé à l'encadrement d'une manière amovible au moins à une extrémité distale par une pièce d'accrochage et cette pièce d'accrochage comportant une pince en U sur laquelle repose ledit rail.

Dans une variante, ledit rail comporte à une extrémité proximale un moteur lié à un moyen d'entraînement tel qu'une courroie, ce moyen étant lui-même lié à au moins un chariot.

La dite pièce d'accrochage comporte, de préférence, une pince en U sur laquelle repose ledit rail avec le U orienté verticalement (les deux ailes du U sont verticales).

Ladite pièce d'accrochage est, de préférence, fixée à un élément d'encadrement vertical.

La pièce d'accrochage comporte, de préférence, un mord comportant deux flasques parallèles pour sa fixation à un élément d'encadrement. Chaque flasque est, de préférence, rattachée à une aile du U selon une arête verticale. La distance entre les deux flasques est égale ou supérieure à la distance entre les deux ailes du U.

De préférence, le rail n'est pas fixé à ladite pièce d'accrochage.

De préférence encore, ledit rail n'est attaché d'une manière amovible à l'encadrement que par des moyens situés dans la baie.

Les termes « inférieur » et « supérieur » sont utilisés ici en référence à la verticale, en considérant que l'ouvrant est mobile selon un mouvement de translation horizontal.

Le terme « encadrement » est ici à prendre dans son sens le plus large : ce peut être un ensemble de pièces mécaniques spécifiquement fixé à un mur, mais ce peut être aussi tout simplement un mur.

La présente invention sera mieux comprise à la lecture de la description détaillée ci-après d'exemples de réalisation non limitatifs et des figures ci-jointes :
- La figure 1 illustre une vue de face d'une porte selon l'invention après installation ;
- La figure 2 illustre une vue de face d'une porte selon l'invention avant installation du rail et de l'ouvrant ;
- La figure 3 illustre une vue de face d'une porte selon l'invention pendant installation du rail et avant installation de l'ouvrant ;
- La figure 4 illustre une vue d'un module de guidage selon l'invention ;
- La figure 5 illustre une vue éclatée du module de guidage de la figure 4 ;
- La figure 6 illustre le maintien de l'extrémité distale du rail par la pièce d'accrochage ; et
- La figure 7 illustre une vue en perspective de la pièce d'accrochage soutenant le rail.

Il est précisé que dans ces figures les proportions entre les divers éléments représentés sont respectées mais que les éléments de coupe en arrière plan ne sont pas toujours représentés, afin d'en faciliter la lecture.

La figure 1 illustre une porte 1 selon l'invention comportant un ouvrant 2 qui coulisse en translation grâce un rail 4 qui est fixé au-dessus de l'ouvrant 2 à un encadrement 6.

L'ouvrant 2 est de préférence en verre, mais il peut être en bois, en aluminium, en PVC ou en acier ou en tout matériau intégrant l'un de ces éléments. L'ouvrant présente bien sûr deux faces principales, orientées verticalement, ainsi qu'un chant périphérique.

Le rail 4 illustré est rectiligne, avec un axe central orienté horizontalement mais il pourrait toutefois être courbe, avec le rayon de courbure central également orienté horizontalement.

L'encadrement 6, peut-être, par exemple en bois, en aluminium, en PVC ou en acier. Il est constitué de préférence de profilés en aluminium. Cet encadrement est caché par des cloisons 5, aussi bien dans sa partie horizontale haute, que dans ses parties latérales gauche et droite.

L'ouvrant 2 est soutenu par deux chariots 3, 3' (non visibles en figure 1) qui glissent ou coulissent sur ou dans le rail 4 et il ferme une baie 10 ménagée dans l'encadrement.

La porte peut ainsi être ouverte ou refermée en faisant glisser les chariots 3, 3' sur le rail 4 de la droite vers la gauche pour fermer la porte et de la gauche vers la droite pour ouvrir la porte.

Lorsque l'ouvrant 2 est en position ouverte, il est escamoté derrière la cloison 5 de telle sorte qu'il n'est pas visible.

D'autres configurations sont bien sûr possibles :
- l'ouvrant peut être muni d'un système le ramenant automatiquement en position porte fermée ;
- la porte peut comporter deux ouvrants, éventuellement liés pour être mobiles ensemble dans deux sens opposés ;
- le retour de la porte en position fermée peut être opérée par un dispositif de rappel de porte à amortissement hydraulique.

La direction du mouvement de coulissement de fermeture de l'ouvrant 2 est illustré par la flèche en figure 1 : la direction de ce mouvement est, bien sur, parallèle à l'axe du rail 4.

Sur cette figure 1, l'ouvrant 2 est illustré en position complètement ouverte et chacun peut voir que le chant supérieur de l'ouvrant 2 est maintenu par les chariots.

Dans les configurations illustrées sur les figures 1 à 7, le rail 4 est à section en U renversé, avec un retour de chacune des deux ailes du U vers l'intérieur du U afin de former pour chaque retour une piste de roulement pour les roues des chariots 3, 3'.

Selon l'invention, ledit rail 3 est fixé à l'encadrement d'une manière amovible au moins à une extrémité distale par une pièce d'accrochage 7.

Plus précisément, ledit rail 3 comporte, de préférence, à une extrémité proximale un moteur 11 accessible depuis la baie 10 lié à un moyen d'entraînement tel qu'une courroie 12, ce moyen étant lui-même lié à au moins un chariot 3.

Les figures 1 à 3 illustrent un exemple de montage de la porte selon l'invention, les figures 4 et 5 illustrent un exemple de composition du module de guidage 9 selon l'invention et les figures 6 et 7 illustrent la pièce d'accrochage 7 en détail.

La figure 2 illustre la première étape du montage : l'encadrement 6 est positionné de telle sorte qu'un élément horizontal soit positionné au-dessus de la baie 10 et qu'un élément vertical 6' soit positionné au fond de l'espace dans lequel l'ouvrant 2 sera escamoté.

Dans cette situation, ni le rail, ni l'ouvrant ne sont encore positionnés. La pièce d'accrochage 7 a été fixée à l'élément vertical 6' avant que les cloisons ne soient positionnées pour fermer l'espace dans lequel l'ouvrant est escamoté en position ouverte.

La figure 3 illustre le positionnement du rail 3. Le mouvement de positionnement a été décomposé en quatre étapes numérotées de 1 à 4 à l'aide de chiffres dans un rond. Ce mouvement permet d'introduire l'extrémité distale du rail dans l'espace entre les cloisons et de l'introduire dans la pièce d'accrochage 7 par un mouvement de translation.

Ce positionnement peut être réalisé avant ou après la fixation des cloisons qui ferment l'espace dans lequel l'ouvrant est escamoté en position ouverte.

La fixation du rail 3 à l'encadrement est ensuite opéré, mais uniquement dans une partie du rail accessible de la baie 10, par exemple, par plusieurs vis 13, 13', vissée à travers le rail 3 dans la partie supérieure de l'encadrement accessible depuis la baie 10 et/ou dans la partie latérale gauche.

On voit ainsi en figure 1 qu'il est possible d'accéder au rail 3 même lorsque la porte est installé et qu'il est possible par ailleurs de faire le mouvement inverse de celui qui est décomposé en figure 2, afin de permettre d'enlever le rail 3 sans enlever les cloisons qui ferment l'espace dans lequel l'ouvrant est escamoté en position ouverte.

Bien sûr, pour des raisons esthétiques, le pourtour de la baie 10 est muni de parcloses, par exemples clipsées sur l'encadrement.

Il est alors nécessaire de défaire les parcloses pour accéder à l'ouvrant 2, puis éventuellement au rail 3 ; toutefois, cela est bien plus facile que de défaire les cloisons 5 ou même des éléments de cloisons 5.

Le module de guidage 9 illustré aux figures 4 et 5 est très pratique à positionner dans l'espace dans lequel l'ouvrant est escamoté en position ouverte. La pièce d'accrochage 7 fait partie de ce module, même si elle n'est pas visible sur ces figures.

La pièce d'accrochage 7 visible aux figures 6 et 7 comporte une pince en U sur laquelle repose ledit rail 3, la pièce d'accrochage 7 étant fixée à un élément 6' d'encadrement.

Le U de la pince est ouvert vers le haut. Le U présente ainsi une base orientée horizontalement et opérant une liaison entre deux ailes 17, 17' orientées verticalement. La largeur entre les ailes 17, 17' du U correspond à la largeur du rail 3.

Le rail 3 n'est pas fixé à ladite pièce d'accrochage 7 : le rail 3 n'est attaché d'une manière amovible à l'encadrement 6 que par des moyens situés dans la baie 10.

Pour un meilleur maintien du rail par la pièce d'accrochage, il est possible de la configurer de telle sorte que le rail est introduit dans l'espace dans lequel l'ouvrant est escamoté en position ouverte, puis est tourné à 90° pour être positionné dans la forme en U de la pièce d'accrochage 7.

Pour fixer la pièce d'accrochage 7, cette pièce d'accrochage comporte un mord 18 comportant deux flasques 19, 19' parallèles. Chaque flasque 19, 19' est rattachée respectivement à une aile 17, 17' du U de la pince selon une arête verticale. La distance entre les deux flasques 19, 19' est ici supérieure à la distance entre les deux ailes 17, 17' du U, mais elle pourrait aussi être égale, avec les flasques situées dans la continuité verticale des ailes.

Le lien mécanique entre les deux flasques est ainsi uniquement la base du U de la pince.

Chaque flasque comporte par ailleurs des trous 20 pour la fixation, par exemple par des vis, à l'encadrement vertical 6'.

La pièce d'accrochage 7 est de préférence formée d'un seul tenant par pliage, découpe et perçage d'un feuillard métallique.

Elle est ainsi peu onéreuse à fabriquer. Sa fixation à l'encadrement est facile et rapide.

En outre, ce mode de fixation du rail permet de conserver une distance standard entre les cloisons ; en particulier, il est possible de fixer le module selon l'invention à l'intérieur d'une cloison standard de 72 mm d'épaisseur, alors que d'autres modes de fixation du rail ne peuvent être installés que pour des cloisons plus épaisses, de 96 mm ou de 116 mm d'épaisseur.

La présente invention est décrite dans ce qui précède à titre d'exemple. Il est entendu que l'homme du métier est à même de réaliser différentes variantes de l'invention sans pour autant sortir du cadre du brevet tel que défini par les revendications.

## Revendications

1. Porte (1) comportant au moins un ouvrant (2) coulissant grâce à au moins un chariot (3, 3') mobile en translation sur un rail (4), ledit ouvrant étant escamotable à l'intérieur d'une cloison (5), ledit rail étant fixé au-dessus de l'ouvrant (2) à un encadrement (6), **caractérisée en ce que** ledit rail (3) est fixé à l'encadrement d'une manière amovible au moins à une extrémité distale par une pièce d'accrochage (7) comportant une pince en U sur laquelle repose ledit rail (4).

2. Porte (1) selon la revendication 1, **caractérisée en ce que** ledit rail (4) comporte à une extrémité proximale un moteur (11) lié à un moyen d'entrainement tel qu'une courroie, ce moyen étant lui-même lié à au moins un chariot (3).

3. Porte (1) selon la revendication 1 ou la revendication 2, **caractérisée en ce que** la dite pièce d'accrochage (7) est fixée à un élément (6') d'encadrement vertical.

4. Porte (1) selon l'une quelconque des revendications 1 à 3, **caractérisée en ce que** ladite pièce d'accrochage (7) comporte un mord (18) comportant deux flasques (19, 19') parallèles.

5. Porte (1) selon la revendication 4, **caractérisée en ce que** chaque flasque (19, 19') est rattachée à une aile (17, 17') du U selon une arête verticale.

6. Porte (1) selon la revendication 4 ou 5, **caractérisée en ce que** la distance entre les deux flasques (19, 19') est égale ou supérieure à la distance entre les deux ailes (17, 17') du U.

7. Porte (1) selon l'une quelconque des revendications 1 à 6, **caractérisée en ce que** ledit rail (3) n'est pas fixé à ladite pièce d'accrochage (7).

8. Porte (1) selon l'une quelconque des revendications 1 à 7, **caractérisée en ce que** ledit rail (3) n'est attaché d'une manière amovible à l'encadrement (6) que par des moyens situés dans la baie (10).

9. Module de guidage (9) pour une porte (1) selon l'une quelconque des revendications 1 à 8, comportant au moins un rail (4) et un chariot (3, 3'), ainsi qu'éventuellement un moteur (11).
